# FASCICULE DE BREVET EUROPEEN

(11) **EP 2 073 608 B1**
(45) Date de publication et mention de la délivrance du brevet: **13.03.2013**
(21) Numéro de dépôt: 08291209.8
(22) Date de dépôt: 18.12.2008
(51) Int. Cl.: H05B 37/03

(54) **Système sécurise de gestion d'éclairage**
Gesichertes System zur Beleuchtungsverwaltung
Secure lighting management system

(30) Priorité: 20.12.2007 FR 0708960
(43) Date de publication de la demande: 24.06.2009
(73) Titulaire: Beg France, 94000 Creteil (FR)
(72) Inventeur: Brück, Friedrich, 51647 Gummersbach (DE)
(74) Mandataire: Hirsch, Marc-Roger

(56) Documents cités:
- WO-A-02/17691
- FR-A- 2 463 565
- GB-A- 2 362 048
- US-A- 4 001 803
- US-A- 4 996 463
- US-A- 5 821 853
- US-A- 6 121 875

## Description

La présente invention concerne les systèmes de gestion automatique d'éclairage.

Un système de gestion automatique d'éclairage sert à éclairer un local aux moments appropriés, c'est-à-dire lorsque celui-ci est occupé par une personne, une extinction intervenant si cette personne quitte le local ou si l'éclairement naturel devient suffisant. Il peut s'agir d'une pièce d'habitation ou d'un couloir, en particulier dans un immeuble collectif ou un établissement scolaire.

Le système comporte un capteur de présence de personnes, par exemple fournissant une image captée dans l'infrarouge pour y détecter thermiquement la présence d'une personne, et alors commander l'éclairage voulu.

Toutefois, un tel système, à base de circuits électroniques et de relais, peut évidemment être sujet à des pannes dues à des défaillances de ses composants, et il risque donc de ne plus pouvoir assurer sa fonction, c'est-à-dire la sécurité des personnes par fourniture de l'éclairage voulu. La publication WO 02/17691 disvulgue un système similaire.

La présente invention vise à mieux assurer cette fonction de sécurité des personnes, même en cas de défaillance de l'un des composants du système.

A cet effet, l'invention concerne un système de gestion automatique d'éclairage comportant un groupe de circuits constitué par une unité centrale et au moins un capteur d'événement pour l'activer afin qu'elle commande un changement d'état d'un interrupteur d'alimentation d'une source d'éclairage d'un volume, dans lequel il est prévu des moyens détecteurs de défaillance agencés pour détecter au moins un type de défaillance d'au moins un constituant du dit groupe et agencés pour engendrer une commande de sécurité, de passage, ou de maintien, dans un état d'allumage de la source d'éclairage, caractérisé en ce que les moyens détecteurs de défaillance comportent un comparateur de tension agencé pour comparer une tension d'alimentation de l'au moins un capteur d'événement à une tension de référence et pour détecter une dite défaillance si le résultat de comparaison fournit un écart de comparaison dépassant une valeur limite prédéterminée. Une baisse anormale, voire une disparition, de l'alimentation du capteur est ainsi détectée. Ainsi, par exemple, la défaillance d'un capteur infrarouge, de détection de présence de personnes en vue de commander l'allumage, va cependant provoquer immédiatement un tel allumage, et ceci indépendamment de la présence d'une personne, que l'on ne peut plus détecter. En d'autres termes, le système fonctionne en inverse d'un système classique, c'est-à-dire que le détecteur doit fournir, explicitement, une information d'absence de toute personne (par exemple image infrarouge "vide") pour qu'une commande d'ouverture de l'interrupteur soit autorisée. Bien évidemment, un tel fonctionnement peut se limiter à certaines plages horaires, par exemple la nuit.

En outre, la probabilité pour qu'une panne du système se manifeste de façon défavorable est réduite, du fait que certaines défaillances forcent le système dans un état prédéterminé voulu, de sécurité. L'interrupteur peut être tout type d'interrupteur, par exemple un relais électromécanique ou un interrupteur statique à semi-conducteur tel que transistor ou thyristor.

On notera que le système ci-dessus peut aussi concerner, de façon plus générale, le confort, c'est-à-dire que le système pourrait commander, à la place de la source d'éclairage, tout autre élément ou appareil électrique ou électronique comme par exemple des radiateurs, des appareils de restitution de musique et autres.

De préférence, l'unité centrale commande le passage d'un état d'extinction au dit état d'allumage par suppression d'une tension d'inhibition de l'interrupteur qui le maintenait dans un état ouvert.

La tension d'inhibition de l'interrupteur est donc une commande d'excitation qui le maintient ouvert, et toute disparition de cette tension, par défaillance de l'alimentation des circuits ou coupure d'un fil, va permettre la "retombée" de l'interrupteur à l'état fermé, c'est-à-dire conducteur. L'énergie permettant la "retombée" de l'interrupteur est par exemple fournie par la gravité, ou par un ressort ou encore par une force magnétique ou électro-magnétique.

L'unité centrale peut comporter des moyens séquenceurs agencés pour commander cycliquement un allumage d'une source lumineuse de test prévue pour être détectée par un capteur de niveau de lumière ambiante relié en sortie à l'unité centrale dont des circuits comparateurs sont agencés pour comparer le niveau de lumière ambiante à un seuil en mémoire et autoriser à commander la fermeture de l'interrupteur si le seuil est franchi à la descente.

Il peut par exemple s'agir d'un capteur de "crépuscule", qui commande l'allumage le soir, ou qui, uniquement, l'autorise si une personne est détectée par le capteur de présence, c'est-à-dire que, durant la journée, l'action de ce dernier capteur de présence est inhibée, l'allumage étant interdit le jour.

En particulier, la dite source d'éclairage peut servir aussi de dite source lumineuse de test, et l'unité centrale est alors agencée pour commander cycliquement la fermeture du dit interrupteur pour détecter l'allumage de la source d'éclairage au moyen du dit au moins un capteur d'événement.

On peut ainsi surveiller le bon fonctionnement de l'interrupteur et aussi de la source d'éclairage et par exemple détecter qu'une ampoule ou un tube néon est défaillant si la réponse lumineuse fournie par le capteur de niveau de lumière ambiante est inférieure à un niveau de seuil minimal en mémoire.

Les moyens détecteurs de défaillance peuvent aussi comporter un comparateur agencé pour détecter l'état de l'interrupteur et le comparer à la dite commande de sécurité, et pour, en cas de discordance, commander la fermeture d'un interrupteur de secours pour alimenter la source d'éclairage.

Il s'agit par exemple de mesurer la tension aux deux bornes de l'interrupteur. Si celui-ci est commandé pour rester fermé, toute tension non nulle à ses bornes, à une marge d'incertitude de mesure près, signifie qu'il ne s'est pas (parfaitement) fermé, c'est-à-dire que son circuit de commande (bobine ou équivalent) est défaillant ou que son contact lui-même, ou équivalent, présente un défaut, par exemple qu'il charbonne s'il s'agit d'un relais. Inversement, un collage de contact de relais sera détecté si la tension correspondante est nulle en permanence alors que le relais est commandé pour rester ouvert.

Les moyens détecteurs de défaillance comprennent avantageusement des circuits de signalisation d'une dite défaillance.

Il peut s'agir de tout moyen de relations homme-machine, par exemple un circuit d'annonce vocale sur un pupitre de commande ou une simple diode électroluminescente, LED.

Les dits circuits de signalisation comprennent de préférence des circuits d'interface de transmission de données agencés pour transmettre une alarme de défaillance vers des moyens de gestion, circuits par exemple agencés pour transmettre sur un réseau de transmission de données vers un centre de gestion.

On peut en particulier songer à des circuits d'un téléphone du réseau public RTC ou bien sans-fil, cellulaire ou satellitaire, pour appeler sur un réseau téléphonique, ou encore à des circuits d'interface de réseau spécialisé de transmission de données comme par exemple le réseau Internet.

Le centre de gestion peut ainsi, en retour, prévenir l'utilisateur du fait que le système est bloqué en état d'allumage, et il peut aussi envoyer automatiquement un dépanneur.

L'invention sera mieux comprise à l'aide de la description suivante d'une forme de réalisation d'un système selon l'invention, en référence à la figure unique annexée qui est un schéma par blocs fonctionnels du dit système.

La figure représente une unité centrale 10 de gestion d'un système de gestion automatique d'éclairage destiné à commander l'allumage d'une ou plusieurs sources lumineuses d'un volume à sécuriser par éclairage, tel que pièce d'habitation, bureau, parking ou couloir, sources représentées schématiquement ici par une seule ampoule électrique 1 alimentée ici à partir du réseau général ou secteur de distribution électrique 220 volts.

Le système est prévu pour commander l'allumage de l'ampoule 1 lorsqu'il détecte la présence d'une personne dans le volume sécurisé qui lui est affecté. L'unité centrale 10 comporte une base de temps 11 rythmant les opérations d'un bloc de calcul 12 piloté par une mémoire 13 de programmes de gestion de la fonction de base, de gestion automatique d'éclairage, et d'une fonction de sécurité intrinsèque de la fonction de base. Un séquenceur 14 pilote le lancement cyclique des programmes voulus.

Dans cet exemple, la détection d'au moins une personne s'effectue au moyen d'une caméra formant un capteur infrarouge 9 fournissant des signaux d'image à un circuit 19 d'analyse d'image, appartenant à l'unité centrale 10. Le circuit d'analyse d'image 19 compare cycliquement une image courante reçue à une image de référence, stockée localement, du volume considéré à l'état "vide" de personnes, pour rechercher toute zone de l'image courante qui présenterait un aspect différent de celui de la même zone dans l'image de référence. L'image de référence peut donc, sans inconvénient, comporter des zones de points chauds, par exemple de radiateurs, puisque c'est la dérive brusque par rapport à l'image de référence qui est détectée.

En cas de discordance, supérieure à un seuil de protection contre le bruit, entre l'image courante et l'image de référence, les circuits d'analyse d'image 19 fournissent cette information au bloc de calcul 12 qui commande alors des circuits de commande 17A, d'interface de sortie, commandant le passage à l'état fermé, c'est-à-dire conducteur, d'un contact 3, d'un relais interrupteur 2, alimentant l'ampoule 1 à partir du réseau 220 volts.

Pour assurer une sécurité intrinsèque en ce qui concerne la fourniture d'éclairage, le contact 3 est de type "repos", ou encore appelé "normalement fermé", de sorte que, en l'absence de besoin d'éclairage, l'unité centrale 10 commande l'excitation permanente d'une bobine 4 du relais 2. En cas de détection de présence de personne, l'unité centrale 10 va donc commander, aux circuits d'interface de commande 17A, d'interrompre l'excitation de la bobine 4, à travers une extrémité "basse" de celle-ci, pour qu'ainsi une lame du contact 3 passe à l'état de fermeture, conducteur.

Ainsi, et en outre, toute panne totale de l'unité centrale 10 qui serait due à la disparition, ou la baisse excessive, d'une tension d'alimentation de celle-ci, provenant d'un bloc d'alimentation 6, va faire passer à l'état d'allumage de l'ampoule 1.

En outre, il est aussi prévu de détecter par ailleurs une défaillance partielle du bloc d'alimentation 6, c'est-à-dire une baisse de la tension fournie, ici 12 volts, sans qu'il y ait nécessairement disparition totale de celle-ci. En effet, une telle baisse de tension peut amener celle-ci en dessous de la plage admissible pour les divers circuits de l'unité centrale 10, qui pourrait alors continuer à avoir une activité, mais incorrecte de par une saisie ou une interprétation incorrecte des événements externes détectés ou encore par une réaction incorrecte, comme par exemple l'absence de commande d'allumage quant celle-ci est en fait nécessaire.

A cet effet, la tension d'alimentation issue du bloc d'alimentation 6 est appliquée à une première entrée d'un comparateur 16 dont une seconde entrée est reliée à la sortie d'une mémoire de seuil bas d'alimentation 16S. La tension d'alimentation étant ici de 12 volts continus pour les divers circuits, qui sont de type C MOS et donc à large plage de tension d'alimentation, le seuil bas est ici fixé à 8 volts. Le comparateur de tension 16 peut être un circuit amplificateur opérationnel, c'est-à-dire un comparateur analogique, ou bien un circuit numérique comportant un convertisseur analogique / numérique (CAN) sur la première entrée. Globalement, les fonctions du comparateur 16 et d'autres indiqués plus loin peuvent être assurées par un circuit intégré de traitement de signal, usuellement appelé DSP, associé en entrée à un multiplexeur à deux voies de sortie, allant lire à chaque fois la paire de signaux voulus, dans des registres tampon.

Parallèlement, le bloc d'alimentation 6 alimente aussi en +12 volts une extrémité "haute" de la bobine 4. En pratique, toute dérive avec descente en dessous de 7 volts environ fera que la bobine 4 sera insuffisamment alimentée, de sorte que le champ magnétique ne pourra plus s'opposer à une force de rappel élastique de la lame du contact 3 vers la position de fermeture. La bobine 4 constitue ainsi un comparateur de tension, toutefois moins précis que le comparateur 16, car son seuil dépend des propriétés magnétiques de la bobine 4, propriétés qui varient d'un relais à l'autre dans un même lot de relais.

En cas de descente sous le seuil bas de 8 volts, la sortie du comparateur 16 fournit un signal correspondant au bloc de calcul 12, qui commande la fermeture du contact 3.

Dans cet exemple, il est en outre assuré une surveillance du même type pour un bloc 5 d'alimentation du capteur infrarouge 9. A cet effet, selon un schéma de branchement identique à celui des éléments 6, 16, 16S, la sortie du bloc d'alimentation 5 est appliquée à une première entrée d'un comparateur 15 dont une seconde entrée reçoit un signal de seuil bas stocké localement dans une mémoire de seuil bas 15S. La sortie du comparateur 15 commande le bloc de calcul 12, tout comme celle du comparateur 16, pour commander l'allumage de l'ampoule 1 en cas de baisse excessive de l'alimentation du capteur infrarouge 9.

On suppose ici que le volume surveillé n'est pas un local naturellement obscur tel que couloir ou sous-sol, si bien que, pour éviter de commander inutilement l'allumage de l'ampoule 1 en plein jour, il est prévu un panneau 8 à cellule photo-voltaïque détectant le niveau de lumière ambiante. Un signal de sortie du panneau détecteur d'ambiante 8 est appliqué à une première entrée d'un comparateur 18 dont une seconde entrée reçoit, d'une mémoire de niveau de lumière ambiante 18S, un signal de seuil de lumière ambiante pour que, si le niveau détecté est supérieur au seuil, le comparateur 18 transmette au bloc de calcul 12 un signal d'inhibition, interdisant d'allumer l'ampoule 1, et même interdisant de la maintenir allumée. Le programme en mémoire 13 est ainsi agencé pour que, à réception d'un tel signal, le bloc de calcul 12 émette ou confirme une commande d'extinction.

Il est en outre ici prévu de surveiller le bon fonctionnement du relais 2, c'est-à-dire le fait que sa bobine 4 n'est pas coupée, ou que son extrémité de commande, reliée à la sortie du circuit de commande 17A, n'est pas en court-circuit avec la masse, ce qui correspondrait à une excitation permanente, donc un contact 3 impossible à fermer. Le bon fonctionnement du contact 3 est aussi surveillé au moyen d'un comparateur 17 dont une première entrée est reliée à l'alimentation secteur, donc à une borne "haute" du contact 3, et dont une seconde entrée est reliée à une borne "basse" du contact 3, elle-même reliée à une borne "chaude" de l'ampoule 1, opposée à une borne "froide" reliée à un fil de retour à la terre. Le comparateur 17 fournit ainsi, au bloc de calcul 12, une tension représentant la différence de tension entre ses deux entrées.

De préférence, le comparateur 17 est alimenté par un bloc d'alimentation séparé (non dessiné), isolé galvaniquement du reste des circuits, du fait qu'il est relié au réseau secteur alternatif 220 volts, c'est-à-dire à tension incompatible avec ces circuits du fait qu'elle est excessive et en outre négative la moitié du temps. La sortie du comparateur 17 commande alors la diode d'entrée d'un opto-coupleur, non dessiné, dont un transistor de sortie assure la liaison vers le bloc de calcul 12. En variante, on peut ne prévoir qu'une protection des deux entrées, par deux ponts diviseurs respectifs, abaisseurs de tension, chacun comportant une diode bloquant l'alternance négative du secteur 220 V.

On notera que, en variante, le comparateur 17, qui sert de voltmètre, pourrait être branché aux deux bornes de l'ampoule 1. On peut aussi songer à le remplacer par une diode d'entrée d'opto-coupleur montée en parallèle sur l'ampoule 1 et protégée en courant par une résistance série et, en tension inverse, par une diode série ou parallèle. Toutefois dans ce type de branchement, un début de détérioration du contact 3, provoquant une chute de tension d'uniquement quelques volts, serait plus difficile à détecter, du fait de l'absence de mesure directe de la tension réseau 220 V. Le contact 3 peut toutefois être du type à lames jumelées, c'est-à-dire à deux lames en parallèle.

Ainsi, dans le présent schéma et ses variantes, le bloc de calcul 12 peut comparer l'état réel du contact 3 par rapport à l'état voulu, tel que défini par la dernière commande émise vers les circuits de commande 17A et mémorisée dans le bloc de calcul 12. En cas de discordance entre l'état réel et l'état voulu du contact 3, et, précisément si le contact 3 est détecté comme étant ouvert alors qu'il devrait être fermé, le bloc de calcul 12 commande une autre relais interrupteur 2B à contact 3B et à bobine 4B, commandé par des circuits de commande 17B. Le relais 2B et les circuits de commande 17B, de secours, sont respectivement identiques au relais 2 et aux circuits de commande 17A et leur branchement est aussi identique. Une répétition de la description correspondante est donc inutile. Le contact 3B, en parallèle avec le contact 3, vient ainsi assurer le passage du courant vers l'ampoule 1.

Inversement, pour sécuriser l'ouverture de l'interrupteur 1, il peut être prévu d'en utiliser deux contacts 3 du relais 2 branchés en série. On notera toutefois qu'il ne s'agit pas là du but essentiel selon l'invention, qui est de commander l'allumage en cas de défaut. L'ouverture sécurisée ci-dessus permet simplement d'éviter une intervention de dépannage.

Comme exposé au tout début, le relais 2 peut être remplacé par un interrupteur à semi-conducteur, tel qu'un transistor ou un thyristor, avec au besoin les protections voulues contre l'alternance négative de la tension réseau 220 V.

Par ailleurs, pour vérifier le fonctionnement global du système, le séquenceur 14 lance périodiquement, à travers le bloc de calcul 12, des stimuli par commande d'allumage d'une source lumineuse externe, ici une diode électroluminescente ou LED 7, par une liaison non représentée. L'allumage est temporisé, c'est-à-dire que le séquenceur 14 commande l'extinction de la LED 7 un court instant après l'allumage, par exemple 1 seconde.

L'allumage de la LED 7 est détecté par le capteur infrarouge 9, et les circuits d'analyse d'image 19 peuvent ainsi détecter en retour le changement de l'image infrarouge et fournir une indication correspondante de changement d'état au bloc de calcul 12. Par contre, si le bloc de calcul 12 ne reçoit pas une telle indication dans une période de temps prédéterminée par un chien de garde, le capteur infrarouge 9 est considéré comme étant hors service, c'est-à-dire intrinsèquement défaillant ou à alimentation 5 défaillante. Le bloc de calcul 12 commande alors le passage à l'état de sécurité par défaut, c'est-à-dire d'allumage de l'ampoule 1.

On notera que, comme les stimuli sont émis à des instants connus du bloc de calcul 12, il suffit que ce dernier reçoive une dite indication de changement d'état de l'image sous forme tout ou rien, c'est-à-dire un seul bit, puisqu'une détection d'arrivée d'une personne exactement au même instant est peu probable. Et, même en pareil cas, la personne sera détectée au cycle suivant, qui peut être très proche, de scrutation du capteur infrarouge 9. En variante, ce peut être le panneau 8 qui serve à la détection de tels stimuli. En particulier, la LED de stimuli 7 peut être remplacée par l'ampoule 1, c'est-à-dire que le panneau 8 détectera une brusque montée du niveau global d'éclairage. Il peut aussi être prévu que ce soit le capteur infrarouge 9 qui détecte, sur une zone de son image, l'état allumé ou éteint de l'ampoule 1.

Dans tous les cas de détection d'une défaillance d'un composant du système, le bloc de calcul 12 commande l'émission d'un signal d'alarme, par exemple ici l'allumage, de préférence clignotant, d'une LED 21 sur un pupitre de surveillance, ou gestion. Une commande de circuits de synthèse vocale avertissant de la défaillance peut aussi être prévue. La diode LED 21 sert aussi à signaler la détection d'une personne. La diode LED 21 peut être bicolore avec par exemple allumage en vert dans ce dernier cas et allumage prioritaire en rouge en cas de détection de défaillance d'un composant.

Il est en outre ici prévu d'émettre une alarme à distance, à travers des circuits d'interface 30 reliés à un réseau de transmission de données, ici le réseau de l'Internet 100. Un message d'alarme est ainsi émis vers un centre de gestion 50 relié au réseau 100, pour demander l'envoi d'un réparateur et/ou avertir un gestionnaire local, s'il n'est pas prévu la LED 21 ou un circuit de sortie de relations homme-machine équivalent.

## Revendications

1. Système de gestion automatique d'éclairage comportant un groupe de circuits constitué par une unité centrale (10) et au moins un capteur d'événement (9) pour l'activer afin qu'elle commande un changement d'état d'un interrupteur (2) d'alimentation d'une source (1) d'éclairage d'un volume, dans lequel il est prévu des moyens détecteurs de défaillance (15, 15S, 16, 16S, 17, 18, 18S) agencés pour détecter au moins un type de défaillance d'au moins un constituant du dit groupe et agencés pour engendrer une commande de sécurité, de passage, ou de maintien, dans un état d'allumage de la source d'éclairage (1), **caractérisé en ce que** les moyens détecteurs de défaillance comportent un comparateur de tension (15, 15S) agencé pour comparer une tension d'alimentation (5) de l'au moins un capteur d'événement (9) à une tension de référence (15S) et pour détecter une dite défaillance si le résultat de comparaison fournit un écart de comparaison dépassant une valeur limite prédéterminée.

2. Système d'éclairage selon la revendication 1, dans lequel l'unité centrale (10) commande le passage d'un état d'extinction au dit état d'allumage par suppression d'une tension d'inhibition de l'interrupteur (2) qui le maintenait dans un état ouvert.

3. Système selon l'une des revendications 1 et 2, dans lequel l'unité centrale (10) comporte des moyens séquenceurs (12, 14) agencés pour commander cycliquement un allumage d'une source lumineuse de test (1, 7) prévue pour être détectée par un capteur de niveau de lumière ambiante (8) relié en sortie à l'unité centrale (10) dont des circuits comparateurs (18, 18S) sont agencés pour comparer le niveau de lumière ambiante à un seuil en mémoire (18S) et autoriser à commander la fermeture de l'interrupteur (2) si le seuil est franchi à la descente.

4. Système selon la revendication 3, dans lequel, la dite source d'éclairage (1) servant aussi de dite source lumineuse de test, l'unité centrale (10) est agencée pour commander cycliquement la fermeture du dit interrupteur (2) pour détecter l'allumage de la source d'éclairage (1) au moyen du dit au moins un capteur d'événement (9).

5. Système selon l'une des revendications 1 à 4, dans lequel les moyens détecteurs de défaillance comportent un comparateur (17) agencé pour détecter l'état de l'interrupteur (2) et le comparer à la dite commande de sécurité, et pour, en cas de discordance, commander la fermeture d'un interrupteur de secours (2A) pour alimenter la source d'éclairage (1).

6. Système selon l'une des revendications 1 à 5, dans lequel les moyens détecteurs de défaillance comprennent des circuits (21, 30) de signalisation d'une dite défaillance.

7. Système selon la revendication 6, dans lequel les dits circuits de signalisation comprennent des circuits d'interface de transmission de données (30) agencés pour transmettre une alarme de défaillance vers des moyens de gestion (50).

8. Système selon la revendication 7, dans lequel les circuits d'interface (30) sont agencés pour transmettre sur un réseau de transmission de données (100) vers un centre de gestion (50).

## Claims

1. An automatic lighting management system including a group of circuits made up of a central unit (10) and at least one event sensor (9) to activate it so that it commands a status change of a power switch (2) for a lighting source (1) lighting a space, in which failure detector means (15, 15S, 16, 16S, 17, 18, 18S) are arranged to detect at least one type of failure of at least one component of said group and arranged to create a security, passage, or keep command, in a lighted state of the lighting source (1), **characterized in that** the defect detector means include a voltage comparator (15, 15S) arranged to compare a supply voltage (5) of the at least one event sensor (9) to a reference voltage (15S) and to detect one said defect if the comparison result provides a comparison deviation exceeding a predetermined threshold value.

2. The lighting system according to claim 1, wherein the central unit (10) commands the passage from an unlighted state to said lighted state by eliminating an inhibit voltage of the switch (2) that kept it in the open position.

3. The system according to one of claims 1 and 2, wherein the central unit (10) includes sequencer means (12, 14) arranged to cyclically command lighting of a test light source (1, 7) provided to be detected by an ambient light level sensor (8) connected at its output to the central unit (10) whereof the comparator circuits (18, 18S) are arranged to compare the level of ambient light to a stored threshold (18S) and to authorize the command to close the switch (2) if the threshold is crossed upon descent.

4. The system according to claim 3, wherein, said lighting source (1) also serving as said test light source, the central unit (10) is arranged to cyclically command the closing of said switch (2) to detect the lighting of the lighting source (1) using said at least one event sensor (9).

5. The system according to one of claims 1 to 4, wherein the defect detector means include a comparator (17) arranged to detect the status of the switch (2) and compare it to said security command, and, in the event of discordance, to command the closing of an emergency switch (2A) to power the light source (1).

6. The system according to one of claims 1 to 5, wherein the defect detector means comprise circuits (21, 30) for signaling one said defect.

7. The system according to claim 6, wherein said signaling circuits comprise data transmission interface circuits (30) arranged to send a defect alarm to management means (50).

8. The system according to claim 7, wherein the interface circuits (30) arranged to transmit over a data transmission network (100) toward a management center (50).

## Patentansprüche

1. System zur automatischen Beleuchtungsverwaltung, das eine Gruppe von Schaltungen aufweist, die aus einer Zentraleinheit (10) und mindestens einem Ereignissensor (9), um es zu aktivieren, besteht, damit die Zentraleinheit eine Zustandsänderung eines Schalters (2) zur Stromversorgung einer Quelle (1) der Beleuchtung eines Volumens steuert, und in dem Ausfalldetektionsmittel (15, 15S, 16, 16S, 17, 18, 18S) vorgesehen sind, die dazu eingerichtet sind, mindestens eine Ausfallart mindestens eines Bestandteils der Gruppe zu detektieren, und dazu eingerichtet sind, einen Sicherheits-, Übergangs- oder Haltebefehl zum Übergang in einen bzw. Halten in einem Einschaltzustand der Beleuchtungsquelle (1) zu erzeugen, **dadurch gekennzeichnet, dass** die Ausfalldetektionsmittel einen Spannungskomparator (15, 15S) aufweisen, der dazu eingerichtet ist, eine Versorgungsspannung (5) des mindestens einen Ereignissensors (9) mit einer Referenzspannung (15S) zu vergleichen und einen Ausfall zu detektieren, falls das Vergleichsergebnis eine Vergleichsabweichung liefert, die einen vorbestimmten Grenzwert überschreitet.

2. Beleuchtungssystem nach Anspruch 1, wobei die Zentraleinheit (10) den Übergang aus einem Ausschaltzustand in den Einschaltzustand durch Unterdrückung einer Sperrspannung des Schalters (2) steuert, welche diesen in einem geöffneten Zustand gehalten hat.

3. System nach einem der Ansprüche 1 und 2, wobei die Zentraleinheit (10) Ablaufsteuerungsmittel (12, 14) aufweist, die dazu eingerichtet sind, zyklisch ein Einschalten einer Testlichtquelle (1, 7) zu steuern, die dazu vorgesehen ist, von einem Umgebungslichtpegelsensor (8) detektiert zu werden, der am Ausgang an die Zentraleinheit (10) angeschlossen ist, deren Komparatorschaltungen (18, 18S) dazu eingerichtet sind, den Umgebungslichtpegel mit einem Schwellenwert in einem Speicher (18S) zu vergleichen und eine Steuerung des Schließens des Schalters (2) zu gestatten, falls der Schwellenwert unterschritten wird.

4. System nach Anspruch 3, wobei, während die Beleuchtungsquelle (1) auch als die Testlichtquelle dient, die Zentraleinheit (10) dazu eingerichtet ist, zyklisch das Schließen des Schalters (2) zu steuern, um das Einschalten der Beleuchtungsquelle (1) mittels des mindestens einen Ereignissensors (9) zu detektieren.

5. System nach einem der Ansprüche 1 bis 4, wobei die Ausfalldetektionsmittel einen Komparator (17) aufweisen, der dazu eingerichtet ist, den Zustand des Schalters (2) zu detektieren und ihn mit dem Sicherheitsbefehl zu vergleichen, und im Falle einer Nichtübereinstimmung das Schließen eines Notschalters (2A) zu steuern, um die Beleuchtungsquelle (1) mit Strom zu versorgen.

6. System nach einem der Ansprüche 1 bis 5, wobei die Ausfalldetektionsmittel Schaltungen (21, 30) zur Signalisierung eines solchen Ausfalls umfassen.

7. System nach Anspruch 6, wobei die Signalisierungsschaltungen Datenübertragungs-Schnittstellenschaltungen (30) umfassen, die dazu eingerichtet sind, einen Ausfallalarm zu Verwaltungsmitteln (50) zu übertragen.

8. System nach Anspruch 7, wobei die Schnittstellenschaltungen (30) dazu eingerichtet sind, eine Übertragung über ein Datenübertragungsnetz (100) zu einem Verwaltungszentrum (50) durchzuführen.
